# EUROPÄISCHE PATENTSCHRIFT

(11) **EP 0 090 401 B1**
(45) Veröffentlichungstag und Bekanntmachung des Hinweises auf die Patenterteilung: **07.01.1988**
(21) Anmeldenummer: 83103075.4
(22) Anmeldetag: 28.03.1983
(51) Int. Cl.: B41J 29/12, B41J 11/62

(54) **Gehäuseabdeckung für wahlweise mit Endlos- und Einzelpapier betriebene Druckeinrichtungen**
Cover for printers using either webs or single sheets
Couvercle pour imprimante utilisant du papier soit en bande soit en feuilles

(30) Priorität: 30.03.1982 DE 3211757
(43) Veröffentlichungstag der Anmeldung: 05.10.1983
(73) Patentinhaber: SIEMENS AKTIENGESELLSCHAFT, 80333 München (DE)
(72) Erfinder: Rekewitz, Rudolf, D-8190 Wolfratshausen (DE)

(56) Entgegenhaltungen:
- DE-C- 3 009 001
- GB-A- 1 086 455
- US-A- 1 938 531
- IBM TECHNICAL DISCLOSURE BULLETIN, Band 24, Nr. 8, Januar 1982, Seite 4348, NEW YORK, (US). W.E. MOTT et al.: "Cover section for paper opening of a printer".

## Beschreibung

Die Erfindung betrifft eine Gehäuseabdeckung gemäss dem Oberbegriff des Patentanspruchs 1.

Bei Textendgeräten, wie Hardcopy-Drucker, Datendrucker oder dergleichen ist es allgemein bekannt, diese so auszugestalten, dass damit wahlweise Einzel- bzw. Endlospapier beschrieben werden kann. Bei der Verwendung als Datendrukker wird überwiegend mit Endlospapier geschrieben, weswegen der Drucker zur Minderung der Geräuschentwicklung bis auf einen entsprechenden Austrittsschlitz für das Endlospapier über den Papierschacht vollständig abgedeckt ist.

Zum Zuführen von Einzelblättern wird dabei entweder der Deckel geöffnet, um den Papierschacht freizulegen, oder im Deckel befindet sich ein zusätzlicher Zuführungsschlitz.

Dieser zusätzliche Zuführungsschlitz vermindert die Geräuschdämmung, was insbesondere beim Dauerbetrieb mit Verwendung von Endlospapier störend ist.

Zur Zufuhr von Einzelblättern ist es ausserdem notwendig, im Drucker entsprechende Führungen anzuordnen, um ein richtiges Einlegen des Papierblattes zu erleichtern und um einen ungestörten Papiertransport zu garantieren.

Aus der Literaturstelle IBM Technical Discloeure Bulletin Vol. 24, No. 8 page 4348, «Cover Section for paper opening of a printer», Mott und Shakib, ist eine Gehäuseabdeckung der eingangs genannten Art bekannt. Die Abdeckung enthält einen Klappdeckel der im hochgeklappten Zustand als Anlagefläche für das Papier dient. Im geschlossenen Zustand deckt der Klappdeckel die Papierzuführung ab.

Aufgabe der Erfindung ist es, eine Gehäuseabdeckung für wahlweise mit Endlos- und Einzelpapier betriebene Druckeinrichtungen bereitzustellen, die so ausgestaltet ist, dass sie bei optimaler Geräuschdämmung neben dem Betrieb mit Endlospapier ein einfaches Einlegen von Einzelblättern ermöglicht.

Diese Aufgabe wird bei einer Gehäuseabdekkung der eingangs genannten Art gemäss dem kennzeichnenden Teil des Patentanspruchs 1 gelöst. Weitere vorteilhafte Ausführungsformen sind in den Unteransprüchen gekennzeichnet.

Dadurch, dass der Klappdeckel im eingeklappten Zustand mit seiner Vorderkante und der Gehäuseabdeckung einen Austrittsschlitz für das Endlospapier und im hochgestellten Zustand eine Papieranlagefläche für das einzulegende Endlospapier bildet, lässt sich die Abdeckung in Drukkern sowohl für Endlospapier als auch für Einzelpapier verwenden.

Durch den Klappdeckel wird im hochgeklappten Zustand das Einlegen von Einzelblättern wesentlich erleichtert. Trotzdem ist durch den Klappdekkel beim Betrieb mit Endlospapier eine optimale Geräuschdämmung garantiert.

Auf dem Klappdeckel angeordnete verstellbare Papieranschläge mit zugehöriger Papierausrichtsskala erleichtern die Justierung des Einzelblattes beim Einlegen.

Die gesamte Vorrichtung kann kostengünstig im Kunststoffspritzverfahren hergestellt werden.

Ausführungsformen der Erfindung sind in den Zeichnungen dargestellt und werden im folgenden beispielsweise näher beschrieben. Es zeigen

Fig. 1 eine schematische Darstellung der erfindungsgemässen Gehäuseabdeckung mit einem einteiligen Klappdeckel und

Fig. 2 eine schematische Darstellung der Gehäuseabdeckung mit einem zweiteiligen Klappdeckel. Die Figuren zeigen jeweils links die Gehäuseabdeckung im hochgeklappten und rechts im eingeklappten Zustand.

Ein in den Figuren durch die Gehäuseabdekkung nur teilweise dargestellter Nadeldrucker mit einem zeilenweise entlang von einer Schreibwalze 1 bewegten Nadeldruckknopf ist sowohl für den Betrieb mit Endlospapier als auch für den Betrieb mit Einzelpapier ausgerüstet. Sein Gehäuseoberteil ist ergonomisch günstig ausgestaltet und besteht aus der eigentlichen Gehäuseabdeckung 2 aus geräuschdämmendem Kunststoff mit einem angesetzten Sichtfenster 3, das einen Blick auf die Abdruckstelle gegenüber dem Druckknopf ermöglicht. In der Gehäuseabdeckung ist ein zusätzlicher Klappdeckel 4 angeordnet, der einseitig im Bereich der Vorderkante angeordnete Zapfen 5 aufweist, die in zugehörigen Führungen 6 der Gehäuseabdeckung 2 gelagert sind.

Bei dem in den Fig. 1, 2 rechts dargestellten, eingeklappten Zustand der Gehäuseabdeckung für den Betrieb mit Endlospapier bildet die Vorderkante des Klappdeckels 4 in Verbindung mit der Sichtscheibe 3 eine Austrittsöffnung 7 für das Endlospapier. Im ausgeklappten, hochgestellten Zustand (linker Teil der Fig. 1, 2) dient der Klappdekkel als Papieranlagefläche für Einzelblätter. Zur seitlichen Ausrichtung der Einzelblätter können auf dem Klappdeckel seitlich verstellbare Papieranschläge 8 bzw. eine zugehörige Papierausrichtskala 9 angeordnet sein. Durch diese Papieranschläge 8 wird ein lagerichtiges Einführen der Einzelblätter 10 in den Papierschacht der Druckeinrichtung erleichtert.

Neben der in der Fig. 1 dargestellten Ausführungsform der Gehäuseabdeckung ist es noch möglich entsprechend der Fig. 2, den Klappdeckel 4 zweiteilig auszugestalten. Zu diesem Zwecke ist der Klappdeckel 4 in zwei Einzeldeckel 11 und 12 aufgeteilt, die über ein Gelenk 13 miteinander in Verbindung stehen. Der hintere Einzeldeckel 12 dient dabei im hochgeklappten Zustand des Klappdeckels als Stützelementfür die Papieranlagefläche 11.

## Patentansprüche

1. Gehäuseabdeckung (2) für Druckeinrichtungen, bei denen innerhalb der Gehäuseabdeckung (2) ein zusätzlicher, hochstellbarer, den Papierschacht der Druckeinrichtung abdeckender Klappdeckel (4) angeordnet ist, dadurch gekennzeichnet, dass die Gehäuseabdeckung (2) für wahlweise mit Endlos- und Einzelpapier betriebene Druckeinrichtungen vorgesehen ist und dass der Klappdeckel (4) derart ausgestaltet ist, dass im eingeklappten Zustand die Vorderkante des Klappdekkels (4) mit der Gehäuseabdeckung (2) einen Austrittsschlitz (7) für das Papier, und dass im hochgestellten, den Papierschacht freigebenden Zustand der Klappdeckel (4) eine Papieranlagefläche für das einzulegende Einzelpapier (10) bildet.

2. Gehäuseabdeckung (2) nach Anspruch 1, dadurch gekennzeichnet, dass der Klappdeckel (4) im Bereich seiner Vorderkante in Führungen (6) der Gehäuseabdeckung (2) verschiebbar gelagert ist.

3. Gehäuseabdeckung (2) nach einem der Ansprüche 1 oder 2, dadurch gekennzeichnet, dass der Klappdeckel (4) zwei Einzeldeckel (11, 12) aufweist, die miteinander über ein Gelenk (13) verbunden sind, wobei im hochgestellten Zustand der eine Einzeldeckel (11) die Papieranlagefläche und der andere Einzeldeckel (12) ein Stützelement für die Papieranlagefläche bildet.

4. Gehäuseabdeckung (2) nach einem der Ansprüche 1 bis 3, dadurch gekennzeichnet, dass der die Papieranlagefläche bildende Teil (11, 4) des Klappdeckels einen verstellbaren Papieranschlag (8) und/oder eine Papierausrichtskala (9) aufweist.

## Claims

1. A housing cover (2) for printers, where inside the housing cover (2) an additional hinged lid (4) is provided which can be lifted and which covers the paper shaft of the printer, characterised in that the housing cover (2) is provided for printers which are operated either using reeled paper or individual sheets of paper, and that the hinged lid (4) is so designed that when it is closed, the front edge of the hinged lid (4) forms with the housing cover (2) an outlet slot (7) for the paper, and that when it is lifted and the paper shaft is thus released, the hinged lid (4) forms a paper support surface for the individual paper sheet (10) to be inserted.

2. A housing cover (2) as claimed in Claim 1, characterised in that in the region of its front edge, the hinged lid (4) is mounted so as to be displaceable in guides (6) of the housing cover (2).

3. A housing cover (2) as claimed in one of Claims 1 or 2, characterised in that the hinged lid (4) comprises two separate lids (11, 12) which are connected to one another by a hinge (13), where, when the hinged lid (4) is lifted, the first separate lid (11) forms the paper support surface and the other separate lid (12) forms a support element for the paper support surface.

4. A housing cover (2) as claimed in one of Claims 1 to 3, characterised in that that part (11, 4) of the hinged lid which forms the paper support surface includes an adjustable paper stop (8) and/ or a paper alignment scale (9).

## Revendications

1. Capot-couvercle (2) pour des machines d'impression, dans lesquelles à l'intérieur du capot (2) se trouve disposé un couvercle supplémentaire rabattable et relevable (4), qui recouvre l'espace de passage du papier dans la machine d'impression, caractérisé par le fait que le capot (2) est prévu pour des machines d'impression utilisant au choix une bande de papier continue et des feuilles de papier individuelles et que le couvercle rabattable (4) est agencé de telle sorte qu'à l'état rabattu, le bord avant du couvercle rabattable (4) délimite, avec le capot (2), une fente (7) de sortie pour le papier, et que lorsque le couvercle rabattable (4) est à l'état relevé, dans lequel il dégage l'espace de passage pour le papier, il forme une surface d'application pour la feuille de papier individuelle (10) devant être introduite.

2. Capot (2) suivant la revendication 1, caractérisé par le fait que le couvercle rabattable (4) est monté, au voisinage de son bord avant, de manière à être déplaçable dans des guides (6) du capot (2).

3. Capot (2) suivant l'une des revendications 1 ou 2, caractérisé par le fait que le couvercle rabattable (4) comporte deux couvercles partiels (11, 12), qui sont reliés entre eux par l'intermédiaire d'une articulation (13), auquel cas, lorsque le couvercle est à l'état relevé, l'un (11) des couvercles partiels forme la surface d'application du papier et l'autre couvercle partiel (12) forme un élément de support pour la surface d'application du papier.

4. Capot (2) suivant l'une des revendications 1 à 3, caractérisé par le fait que la partie (11, 4), qui forme la surface d'application du papier, du couvercle rabattable possède une butée réglable (8) pour le papier et/ou une règle (9) d'alignement du papier.
